# EUROPÄISCHE PATENTSCHRIFT

(11) **EP 1 187 991 B1**
(45) Veröffentlichungstag und Bekanntmachung des Hinweises auf die Patenterteilung: **24.01.2007**
(21) Anmeldenummer: 01907576.1
(22) Anmeldetag: 03.03.2001
(51) Int. Cl.: F04D 29/18

(54) **FÖRDERPUMPE**
DELIVERY PUMP
POMPE D'ALIMENTATION

(30) Priorität: 20.04.2000 DE 10019909
(43) Veröffentlichungstag der Anmeldung: 20.03.2002
(73) Patentinhaber: SIEMENS AKTIENGESELLSCHAFT, 80333 München (DE)
(72) Erfinder: MARX, Peter, 38553 Wasbüttel (DE); JÄGER, Bernd, 34560 Fritzlar (DE)
(86) Internationale Anmeldenummer: PCT/EP2001/002421
(87) Internationale Veröffentlichungsnummer: WO 2001/081768

(56) Entgegenhaltungen:
- DE-A- 2 023 834
- GB-A- 2 036 179
- US-A- 4 958 984
- PATENT ABSTRACTS OF JAPAN vol. 006, no. 256 (M-179), 15. Dezember 1982 (1982-12-15) & JP 57 151095 A (NIPPON DENSO KK), 18. September 1982 (1982-09-18)

## Beschreibung

Die Erfindung betrifft eine Förderpumpe, insbesondere zum Fördern von Kraftstoff aus einem Kraftstoffbehälter eines Kraftfahrzeuges oder zum Fördern von Waschflüssigkeit einer Scheibenwaschanlage, mit einem auf einer angetriebenen Welle drehfest angeordneten Laufrad und mit einem einem Teilbereich des Laufrades mit geringem Abstand gegenüberstehenden Gehäuse. Eine solche Förderpumpe ist z.B. aus der US-A-4 958 984 bekannt.

Solche Förderpumpen werden meist als Peripheralpumpe oder Seitenkanalpumpe ausgebildet und sind aus der Praxis bekannt. Hierbei weist das Gehäuse meist zwei Gehäuseteile mit einer Ausnehmung für das Laufrad auf. In radial äußeren, an Leitschaufeln angrenzenden Bereichen des Laufrades ist zwischen dem Laufrad und den Gehäuseteilen ein besonders kleiner Dichtspalt angeordnet. In dem Dichtspalt ist zudem meist ein Axialgleitlager angeordnet.

Nachteilig bei der bekannten Förderpumpe ist, daß Lagetoleranzen und der Neigungswinkel der Welle gegenüber dem Gehäuse zu einem Schleifen des Laufrades an dem Gehäuse führen. Dieses Schleifen erzeugt jedoch starke Geräusche und vermindert zudem den Wirkungsgrad der Förderpumpe.

Der Erfindung liegt das Problem zugrunde, eine Förderpumpe der eingangs genannten Art so zu gestalten, daß sie eine besonders geringe Geräuschentwicklung und einen möglichst hohen Wirkungsgrad aufweist.

Dieses Problem wird erfindungsgemäß durch eine Förderpumpe gemäß Anspruch 1 gelöst.

Durch diese Gestaltung kann der radial äußere Bereich des Laufrades in dem Gehäuse um ein vorgesehenes Maß kippen oder sich geringfügig verschieben. Hierdurch kann sich die Position beispielsweise durch die Kräfte des Axiallagers des Laufrades in dem Gehäuse anpassen. Ein Schleifen des Laufrades an dem Gehäuse wird hierdurch zuverlässig vermieden. Eine Geräuschbildung wird dank der Erfindung besonders gering gehalten. Die erfindungsgemäße Förderpumpe hat durch den konstanten Dichtspalt im an die Leitschaufeln angrenzenden Bereich einen besonders hohen Wirkungsgrad.

Man könnte zur Erzeugung der Schwenkbarkeit des Laufrades gegenüber der Welle daran denken, zwischen dem Laufrad und der Welle ein besonders großes Spiel vorzusehen. Dies führt jedoch beim Antrieb der Welle und bei Strömungsschwankungen in der Förderpumpe zu Klappergeräuschen. Klappergeräusche lassen sich besonders gering halten, weil das Laufrad in seinem an die Welle angrenzenden Bereich eine die Welle umschließende Vertiefung hat. Durch diese Gestaltung läßt sich die Verbindung des Laufrades mit der Welle bei einer vorgesehenen Höhe des Laufrades auf vorgesehene Abmessungen beschränken. Bei einem sehr geringen Spiel des Laufrades gegenüber der Welle sind diese Abmessungen maßgeblich für die vorgesehene Schwenkbarkeit des Laufrades. Ein weiterer Vorteil dieser Gestaltung besteht darin; daß das Laufrad im Bereich der Vertiefung nicht an dem Gehäuse schleifen kann.

Die Vertiefung könnte auf einer Stirnseite des Laufrades angeordnet sein. Zur weiteren Verringerung der Geräusch-entwicklung der erfindungsgemäßen Förderpumpe trägt es jedoch bei, wenn in beiden Stirnseiten des Laufrades jeweils eine Vertiefung angeordnet ist.

Ein Spiel zwischen der Welle und dem Laufrad läßt sich bei einer vorgesehenen Schwenkbarkeit des Laufrades gemäß einer anderen vorteilhaften Weiterbildung der Erfindung besonders gering halten, wenn Laufrad zumindest in seinem radial inneren Bereich elastisch gestaltet ist. Im günstigsten Fall kann das Laufrad auf der Welle aufgepreßt sein. Die elastische Gestaltung des radial inneren Bereichs ermöglicht eine einfache Schwenkbarkeit und axiale Beweglichkeit des radial äußeren Randes des Laufrades.

Der elastische Bereich des Laufrades könnte beispielsweise dadurch erzeugt werden, daß das Laufrad in diesem Bereich einen Einsatz aus einem elastischen Material hat. Der elastische Bereich des Laufrades gestaltet sich jedoch gemäß einer anderen vorteilhaften Weiterbildung der Erfindung besonders kostengünstig, wenn das Laufrad eine konzentrisch zu der Welle angeordnete Nut aufweist.

Häufig haben Förderpumpen in einer Drehrichtung des Laufrades einen wesentlich höheren Wirkungsgrad als in der entgegengesetzten Drehrichtung. Ein vorgesehener hoher Wirkungsgrad der Förderpumpe läßt sich besonders einfach sicherstellen, wenn die Welle und/oder das Laufrad Mittel zu ihrer lagerichtigen Anordnung aufweisen. Durch diese Gestaltung läßt sich das Laufrad nicht verdreht auf der Welle anordnen, so daß seine Drehrichtung zuverlässig festgelegt ist.

Die Mittel zur lagerichtigen Anordnung des Laufrades gestalten sich gemäß einer anderen vorteilhaften Weiterbildung der Erfindung konstruktiv besonders einfach, wenn das Laufrad einen nahe einer seiner Stirnseiten angeordneten Vorsprung zum Eingreifen in eine dem Vorsprung entsprechend gestaltete, absatzartige Ausnehmung der Welle hat und wenn die Welle axial unverschieblich gegenüber dem Gehäuse gehalten ist. Hierdurch läßt sich das Gehäuse nur dann montieren, wenn das Laufrad lagerichtig auf der Welle befestigt ist.

Die Mittel zur lagerichtigen Anordnung des Laufrades erfordern gemäß einer anderen vorteilhaften Weiterbildung der Erfindung einen besonders geringen baulichen Aufwand, wenn die Welle an ihrer Mantelfläche zwei nicht parallele und/oder unterschiedliche Abmessungen aufweisende Abflachungen zur in Drehrichtung formschlüssigen Verbindung mit einer entsprechend gestalteten Ausnehmung des Laufrades hat.

Die Erfindung läßt zahlreiche Ausführungsformen zu. Zur weiteren Verdeutlichung ihres Grundprinzips sind drei davon in der Zeichnung dargestellt und werden nachfolgend beschrieben. Diese zeigt in
- Fig.1: einen Längsschnitt durch eine erfindungsgemäße Förderpumpe,
- Fig.2: eine Schnittdarstellung durch die erfindungsgemäße Förderpumpe aus Figur 1 entlang der Linie II - II,
- Fig.3: einen Längsschnitt durch eine weitere Ausführungsform der erfindungsgemäßen Förderpumpe,
- Fig.4: eine Schnittdarstellung durch die erfindungsgemäße Förderpumpe aus Figur 3 entlang der Linie IV - IV,
- Fig.5: einen Längsschnitt durch eine weitere Ausführungsform der erfindungsgemäßen Förderpumpe.

Figur 1 zeigt eine Schnittdarstellung durch eine erfindungsgemäße, als Seitenkanalpumpe ausgebildete Förderpumpe mit einem in einem Gehäuse 1 drehbaren Laufrad 2. Das Laufrad 2 ist drehfest und axial geringfügig verschieblich auf einer angetriebenen Welle 3 angeordnet. Die Welle 3 kann beispielsweise als Motorwelle eines nicht dargestellten Elektromotors ausgebildet sein. Das Gehäuse 1 hat zwei mittels eines Rings 4 auf Abstand gehaltene Gehäuseteile 5, 6 und einen an den Rändern der Gehäuseteile 5, 6 verrollten Blechstreifen 7 zu deren Vorspannung gegen den Ring 4. In einem der Gehäuseteile 6 ist ein Einlaßkanal 8 angeordnet, während das andere Gehäuseteil 5 einen Auslaßkanal 9 aufweist. Der Einlaßkanal 8 und der Auslaßkanal 9 sind jeweils mit teilringförmigen Kanälen 10, 11 verbunden. Das Laufrad 2 hat im Bereich der teilringförmigen Kanäle 10, 11 von Leitschaufeln 12, 13 begrenzte Schaufelkammern 14, 15. In diesem Bereich steht das Gehäuse 1 dem Laufrad 2 zur Bildung von Dichtspalten mit besonders geringem Abstand gegenüber. In den Stirnseiten des Laufrades 2 sind jeweils einander gegenüberstehende Taschen 16 von Axialgleitlagern 17 angeordnet, welche untereinander mit Kanälen 18 verbunden sind. Bei einer Drehung des Laufrades 2 in dem Gehäuse 1 läßt sich beispielsweise Kraftstoff oder Scheibenwaschflüssigkeit von dem Einlaßkanal 8 durch das Laufrad 2 zu dem Auslaßkanal 9 fördern. Die Förderpumpe kann selbstverständlich auch als Peripheralpumpe gestaltet sein, bei der die Laufschaufeln 12, 13 auf dem Umfang des Laufrades 2 angeordnet sind.

Das Laufrad 2 hat in seinem radial inneren Bereich in beiden Stirnseiten jeweils eine Vertiefung 19, 20. Diese Vertiefungen 19, 20 begrenzen die Abmessungen, mit denen das Laufrad 2 mit der Welle 3 verbunden ist und ermöglichen in Verbindung mit einem geringen Spiel des Laufrades 2 an der Welle 3 ein geringfügiges Kippen des Laufrades 2 um eine senkrecht zur Zeichenebene verlaufende Achse. Hierdurch kann sich das Laufrad 2 in seinem radial äußeren, die Schaufelkammern 14, 15 aufweisenden Bereich den Abmessungen des Gehäuses 1 anpassen. Diese Anpassung wird zudem dadurch verbessert, daß das Laufrad 2 durch die Vertiefungen 19, 20 in seinem radial inneren Bereich geringfügig elastisch gestaltet ist. Die Position des radial äußeren Bereichs des Laufrades 2 wird durch die Kräfte der Axialgleitlager 17 eingestellt und damit ein Schleifen des Laufrades 2 an den Gehäuseteilen 5, 6 verhindert.

Figur 2 zeigt in einer Schnittdarstellung durch die Förderpumpe aus Figur 1 entlang der Linie II - II, daß die Welle 3 zur drehfesten Verbindung mit dem Laufrad 2 an ihrer Mantelfläche zwei Abflachungen 21, 22 aufweist. Das Laufrad 2 hat eine entsprechend der Welle 3 gestaltete Ausnehmung 23. Die Abflachungen 21, 22 verlaufen zueinander in einem Winkel von ≠ 180° und damit nicht parallel. Hierdurch läßt sich das Laufrad 2 nur in einer vorgesehenen Drehrichtung und damit lagerichtig auf der Welle 3 montieren. Die Abflachungen 21, 22 haben zudem unterschiedliche Abmessungen.

Figur 3 zeigt eine weitere Ausführungsform der Förderpumpe, bei der ein Gehäuse 24 axial unverschieblich mit einem zu ihrem Antrieb vorgesehenen Elektromotor 25 verbunden ist. Eine in Drehrichtung formschlüssig mit einem Laufrad 26 verbundene Welle 27 hat eine absatzartige Ausnehmung 28 zur Aufnahme eines Vorsprungs 29 des Laufrades 26. Das Gehäuse 24 der Förderpumpe ist axial unverschieblich mit einem Elektromotor 25 verbunden. Das Laufrad 26 läßt sich hierdurch nur in der eingezeichneten Lage und damit in einer vorgesehenen Drehrichtung in dem Gehäuse 24 montieren. Das Laufrad 26 hat im Bereich der Welle 27 eine Vertiefung 30. Durch die Abmessungen der Vertiefung 30 in dem Laufrad 26 werden die Abmessungen der Verbindung des Laufrades 26 mit der Welle 27 auf ein vorgesehenes Maß begrenzt. Der radial äußere Bereich des Laufrades 26 kann hierdurch geringfügig gegenüber der Welle 27 kippen und sich damit an Toleranzen des Gehäuses anpassen. Durch die radialen Abmessungen der Vertiefung 30 läßt sich eine vorgesehene Elastizität des radial inneren Bereichs des Laufrades 26 sicherstellen.

Figur 4 zeigt in einer Schnittdarstellung entlang der Linie IV - IV durch die Förderpumpe aus Figur 3, daß die absatzartige Ausnehmung 28 der Welle 27 eine Abflachung 31 zur drehfesten Verbindung mit einer entsprechend gestalteten Ausnehmung 32 des Laufrades 26 hat.

Figur 5 zeigt eine weitere Ausführungsform der Förderpumpe in einer Schnittdarstellung. Diese unterscheidet sich von der aus Figur 1 vor allem dadurch, daß ein Laufrad 33 zwei konzentrisch zu der Welle 34 angeordnete Nuten 35, 36 hat. Diese Nuten 35, 36 erzeugen eine Elastizität in dem radial inneren Bereich des Laufrades 33 und ermöglichen daher eine geringe axiale Beweglichkeit und eine Schwenkbarkeit seines radial äußeren Bereichs um eine senkrecht zur Zeichenebene angeordnete Achse. Das Laufrad 33 kann daher spielfrei auf der Welle 34 befestigt sein.

## Patentansprüche

1. Förderpumpe, insbesondere zum Fördern von Kraftstoff aus einem Kraftstoffbehälter eines Kraftfahrzeuges oder zum Fördern von Waschflüssigkeit einer Scheibenwaschanlage, mit einem auf einer angetriebenen Welle (3) drehfest angeordneten Laufrad (2) und mit einem einem Teilbereich des Laufrades (2) mit geringem Abstand gegenüberstehenden Gehäuse (1), **dadurch gekennzeichnet, daß** das Laufrad (2, 26, 33) Mittel zur Beweglichkeit seines äußeren Randes gegenüber der Welle (3, 27, 34) in Schwenkrichtung um eine quer zu der Welle (3, 27, 34) angeordnete Achse und/oder gegenüber seines radial inneren Bereichs in axialer Richtung derart aufweist, daß das Laufrad (2, 26, 33) in seinem an die Welle (3, 27, 34) angrenzenden Bereich eine die Welle (3, 27, 34) umschließende Vertiefung (19, 20, 30) hat.

2. Förderpumpe nach Anspruch 1 oder 2, **dadurch gekennzeichnet, daß** in beiden Stirnseiten des Laufrades (2, 33) jeweils eine Vertiefung (19, 20) angeordnet ist.

3. Förderpumpe nach zumindest einem der vorhergehenden Ansprüche, **dadurch gekennzeichnet, daß** das Laufrad (2, 26, 33) zumindest in seinem radial inneren Bereich elastisch gestaltet ist.

4. Förderpumpe nach zumindest einem der vorhergehenden Ansprüche, **dadurch gekennzeichnet, daß** das Laufrad (33) eine konzentrisch zu der Welle (34) angeordnete Nut (35, 36) aufweist.

## Claims

1. Feedpump, in particular for feeding fuel out of a fuel tank of a motor vehicle or for feeding washing fluid of a shield washing system, with an impeller (2) arranged fixedly in terms of rotation on a driven shaft (3) and with a casing (1) located with a slight clearance opposite a part region of the impeller (2), **characterized in that** the impeller (2, 26, 33) has means for the movability of its outer edge in relation to the shaft (3, 27, 34) in a pivoting direction about an axis arranged transversely to the shaft (3, 27, 34) and/or in relation to its radially inner region in the axial direction such that the impeller (2, 26, 33) has, in its region adjacent to the shaft (3, 27, 34), a depression (19, 20, 30) which surrounds the shaft (3, 27, 34).

2. Feedpump according to claim 1 or 2, **characterized in that** a depression (19, 20) is arranged in each of the two end faces of the impeller (2, 33).

3. Feedpump according to at least one of the preceding claims, **characterized in that** the impeller (2, 26, 33) is designed elastically at least in its radially inner region.

4. Feedpump according to at least one of the preceding claims, **characterized in that** the impeller (33) has a groove (35, 36) arranged concentrically to the shaft (34).

## Revendications

1. Pompe d'alimentation, destinée notamment à transférer du carburant hors d'un réservoir à carburant d'un véhicule automobile ou à transférer du liquide de lavage dans un système de nettoyage de vitres, et comportant une roue à aubes (2) montée en blocage de rotation sur un arbre d'entraînement (3) et un corps de pompe (1) se trouvant à une certaine distance en face d'une partie de la roue à aubes (2), **caractérisée par le fait que** la roue à aubes (2, 26, 33) comporte des moyens permettant une mobilité de sa bordure extérieure par rapport à l'arbre (3, 27, 34) dans une direction de pivotement autour d'un axe perpendiculaire à l'arbre (3, 27, 34) et/ou, dans le sens radial, par rapport à sa partie radialement intérieure, lesdits moyens étant tels que la roue à aubes (2, 26, 33) a un enfoncement (19, 20, 30) entourant l'arbre (3, 27, 34) dans sa partie voisine de l'arbre (3, 27, 34).

2. Pompe d'alimentation selon la revendication 1 ou 2, **caractérisée par le fait qu'**un enfoncement (19, 20) est disposé dans chacune des faces frontales de la roue à aubes (2, 33).

3. Pompe d'alimentation selon au moins l'une des revendications précédentes, **caractérisée par le fait que** la roue à aubes (2, 26, 33) est élastique au moins dans sa partie radialement intérieure.

4. Pompe d'alimentation selon au moins l'une des revendications précédentes, **caractérisée par le fait que** la roue à aubes (33) comporte une rainure (35, 36) disposée concentriquement à l'arbre (34).
